# EUROPÄISCHE PATENTSCHRIFT

(11) **EP 2 422 010 B1**
(45) Veröffentlichungstag und Bekanntmachung des Hinweises auf die Patenterteilung: **21.11.2012**
(21) Anmeldenummer: 10713954.5
(22) Anmeldetag: 15.04.2010
(51) Int. Cl.: D06F 58/22, D06F 58/24

(54) **HAUSHALTS-WÄSCHETROCKNUNGSGERÄT UND VERFAHREN ZUM FILTERN**
HOUSEHOLD LAUNDRY DRYER AND FILTERING METHOD
SÈCHE-LINGE DOMESTIQUE ET PROCÉDÉ DE FILTRAGE

(30) Priorität: 21.04.2009 DE 102009002540
(43) Veröffentlichungstag der Anmeldung: 29.02.2012
(73) Patentinhaber: BSH Bosch und Siemens Hausgeräte GmbH, 81739 München (DE)
(72) Erfinder: GRUNERT, Klaus, 13465 Berlin (DE); KOHLRUSCH, Frank, 13189 Berlin (DE); ZIEMANN, Andreas, 14469 Potsdam (DE)
(86) Internationale Anmeldenummer: PCT/EP2010/054944
(87) Internationale Veröffentlichungsnummer: WO 2010/121942

(56) Entgegenhaltungen:
- WO-A1-93/01877
- DE-A1-102006 018 469
- FR-A1- 2 791 904
- US-A- 3 543 542
- US-A- 3 681 947
- US-A- 3 727 435
- US-A- 5 493 745

## Beschreibung

Die Erfindung betrifft, ein Haushalts-Wäschetrocknungsgerät, mit einem Filterbehältnis und ein Verfahren zum Filtern von Kondensatwasser in einem Haushalts-Wäschetrocknungsgerät.

Allgemein sind Wäschetrocknungsgeräte mit geschlossenem Prozessluftkreis bekannt, die einen mit dem Prozessluftkreis gekoppelten Wärmetauscher aufweisen, wobei der Wärmetauscher zum Abkühlen und Kondensieren von aus einer Wäschetrommel abgeführter feucht-warmer Prozessluft dient. Der Wärmetauscher kann beispielsweise ein Luft-Luft-Wärmetauscher oder ein Wärmetauscher einer Wärmepumpe sein.

Beispielsweise beschreibt WO 2008/119611 A1 ein Verfahren und eine Spülvorrichtung zum Reinigen eines Bauteils, insbesondere eines Verdampfers einer Wärmepumpe, sowie einen Wasch- oder Wäschetrockner mit einer solchen Vorrichtung. Zum Reinigen des innerhalb des Prozessluftkreislaufes angeordneten Bauteiles wird Kondensatwasser, welches in dem Prozessluftkreislauf aus dem Trocknen von feuchter Wäsche gewonnen und in einer Kondensatwasserwanne aufgefangen wird, zu einem oberhalb des Wärmetauschers vorgesehenen Spülbehälter hin geleitet und durch dessen schlagartiges Öffnen auf der Austrittsseite als Wasserschwall an das zu reinigende Bauteil abgegeben. Insbesondere können mit der Spülvorrichtung Flusen und andere Verunreinigungen abgereinigt werden. Das dann stark flusenbehaftete Wasser gelangt nach dem Spülvorgang wieder in den Kondensatwasserbehälter. Hierbei ist es jedoch nachteilig, dass das als Spülflüssigkeit verwendete Kondensatwasser selbst Flusen enthält, welche sich während der Abreinigung bzw. Spülung an dem zu reinigenden Bauteil anlagern können, was eine Reinigungswirkung herabsetzt. Zur Entfernung der Flusen aus dem Kondensatwasserbehälter kann dieser nach einem Trocknungsvorgang aus dem Wäschetrocknungsgerät entnommen und entleert werden. Bei einigen Wäschetrocknungsgeräten kann der Kondensatwasserbehälter selbsttätig in einen Abfluss abgepumpt werden.

Die gattungsfremde DE 1 410 851 bezieht sich allgemein auf Trockenreinigungsgeräte und auf chemische Reinigungsverfahren und im besonderen auf einen verbesserten hydraulischen Strömungskreis für ein Trockenreinigungsgerät, wobei die chemische Reinigung in programmierter Reihenfolge durchgeführt werden kann, und wobei das Lösungsmittel während des Reinigens nicht nur beständig gefiltert, sondern auch während der nachfolgenden Arbeitsperioden des Programms erneuert wird, so dass der hydraulische Strömungskreis für eine neue programmierte Arbeitsfolge vorbereitet ist. Die Filtereinrichtung kann mehrere poröse Rohre aufweisen, die in einem Filtergehäuse angeordnet sind und von einer Trenn- oder Abteilungsplatte getragen werden, so dass das gesamte die Filtereinrichtung durchströmende Lösungsmittel durch die Rohre strömt, die aus einer herkömmlichen Ausführung bestehen und einen Überzug aus einem Filterhilfsmaterial erhalten können, beispielsweise aus Diatomeenerde, um die Poren zu verengen und das Filter zum Ausfiltern von Schmutzteilchen mit einer Größe von 1 Mikron und darunter wirksamer zu machen. Es kann eine selbsttätige, unter der Einwirkung der Schwerkraft erfolgende Rückspülung der Rohre von einer Menge vollständig gefilterten Lösungsmittels durchgeführt werden, das sich oberhalb der Trennplatte befindet. Dadurch wird erreicht, dass die Rohre am Ende jeder Rückspülung sich in einem sauberen Zustand befinden. Anstelle der Filterrohre können Filter verschiedener Ausführungen mit verschieden ausgebildeten Filterflächen zwecks Erzielung der gleichen Ergebnisse verwendet werden. Ein gattungsfremdes Trockenreinigungsgerät mit einer Filtervorrichtung für die Reinigungsflüssigkeit, welche poröse Röhren aufweist, die durch eine Rückspülung gereinigt werden können, ist auch aus GB 1 025 081 bekannt. Jedoch beschränken sich die beiden genannten Druckschriften auf die typischerweise für eine Haushaltsanwendung ungeeignete Trockenreinigung und deren spezielle Anforderungen. So sind die Filter aufgrund der verwendeten Röhren, die für die sehr geringen Porendurchmesser bei der Reinigung der Reinigungsflüssigkeit benötigt werden, aufwändig, voluminös und teuer und für eine Reinigung von Kondensatwasser nicht geeignet.

Die DE 10 2006 018 469 A offenbart ein Haushaltswäschctrocknungsgerät mit einem Filterbehältnis zum Reinigen von Flusen des Kondenswessers mit einer Kammer mit einem Zulauf für zu reinigendes Kondensatwasser und einen Ablauf.

Es ist die Aufgabe der Erfindung, in einem Haushaltsgerät eine wartungsfreie Möglichkeit zum Bereitstellen gereinigten Wassers aus verunreinigtem Wasser, insbesondere Kondensatwasser, bereitzustellen. Es kann insbesondere eine Aufgabe sein, in einem Wäschetrocknungsgerät eine wartungsfreie Möglichkeit zum Bereitstellen gereinigten Spülwassers aus flusenbehaftetem Kondensatwasser bereitzustellen.

Diese Aufgabe wird gemäß den Merkmalen der unabhängigen Ansprüche gelöst. Bevorzugte Ausführungsformen sind insbesondere den abhängigen Ansprüchen entnehmbar. Die Aufgabe wird mittels eines Haushalts-Wäschetrocknungsgerät gemäβ Anspruch 1 gelöst, wobei hierbei das Haushalts-Wäschetrocknungsgerät mindestens ein Filterbehältnis aufweist, wobei das mindestens eine Filterbehältnis jeweils mindestens aufweist: eine Kammer mit einem Zulauf für zu reinigendes Kondensatwasser, einem ersten Ablauf und einem zweiten Ablauf und ein Filterelement, welches zwischen dem Zulauf und dem ersten Ablauf angeordnet ist und die Kammer in einen zulaufseitigen ersten Kammerteil und einen zweiten Kammerteil unterteilt, wobei das Filterbehältnis so ausrichtbar ist, dass der Zulauf unterhalb des Filterelements angeordnet ist und das Filterelement unterhalb des ersten Ablaufs angeordnet ist und wobei der zweite Ablauf in den ersten Kammerteil mündet.

Dadurch kann eine Flüssigkeit, insbesondere das Kondensatwasser, welche von dem Zulauf durch das Filterelement und weiter durch den ersten Ablauf hochströmt, z.B. hochgepumpt wird, Flusen oder andere Verunreinigungen an einer Seite des Filterelements ablagern. Wird diese Flüssigkeitsströmung umgekehrt, z. B. indem ein Pumpvorgang gestoppt wird und die Flüssigkeit aufgrund der Schwerkraft nach unten sinkt, werden die Flusen von dem Filterelement abgelöst und können dann einfach durch den zweiten Ablauf entfernt werden.

Dieses Filterbehältnis des Haushalts-Wäschetrocknungsgeräts weist unter anderem den Vorteil auf, dass es bei hoher Filterleistung eine Wartungsfreiheit ohne einen manuellen Eingriff durch einen Nutzer ermöglicht. Das Filterbehältnis ist ferner sehr einfach und preiswert herstellbar. Dem Haushaltsgerät kann so einfach und preiswert aus mit Flusen o. ä. kontaminiertem Wasser gereinigtes Wasser bereitgestellt werden. Außer einer Erleichterung bei der Bedienung des Geräts und einer Vermeidung von Störungsfällen (Überlauf, Verstopfung, geringe Reinigungsleistung usw.) kann auch Frischwasser eingespart werden. Zudem kann eine herkömmliche Entleerung eines Flusendepots (gesondertes Flusendepot, Kondensatwasserwanne) entfallen.

Das Filterelement kann als ein Filtermedium beispielsweise ein Sieb, Gaze, Vlies usw. aufweisen. Das Filterelement kann insbesondere als ein Flusensieb ausgestaltet sein. Allgemein kann das Filterelement eine oder mehrere, insbesondere dünne, Filterlagen aufweisen, wobei die Filterlagen jeweils das Sieb, die Gaze, den Vlies usw. aufweisen können. Die eine oder die mehreren Filterlagen können insbesondere als im Wesentlichen ebene Lage(n) ausgebildet sein.

Es ist eine Ausgestaltung, dass der erste Ablauf mit einer Spüleinrichtung verbunden ist, wobei die Spüleinrichtung insbesondere dazu vorgesehen ist, ein oder mehrere Bauteile des Haushalts-Wäschetrocknungsgeräts zu dessen bzw. deren Reinigung zu spülen. Insbesondere ist die Spüleinrichtung für eine Bespülung, und damit Abreinigung, eines Wärmetauschers vorgesehen. Der Wärmetauscher kann für den Fall, dass das Haushalts-Wäschetrocknungsgerät eine Wärmepumpe aufweist, insbesondere einen Verdampfer bespülen. Folglich können ohne oder mit nur geringer Frischwasserzufuhr durch Flusen verunreinigte Bauteile effektiv gereinigt werden.

Es kann eine weitere Ausgestaltung sein, dass der Zulauf und der erste Ablauf gegenüberliegend in die Kammer münden. Dadurch kann eine hohe Strömungsgeschwindigkeit in der Filterstellung erreicht werden. Zudem kann so besonders einfach eine gleichmäßige Rückströmung und damit vollständige Ablösung von Flusen erreicht werden. Ferner ist damit ein besonders einfacher Aufbau erreichbar.

Für einen einfachen Anschluss des Filterbehältnisses kann der zweite Ablauf bezüglich des Zulaufs vorteilhafterweise seitlich in die Kammer münden. Dadurch kann eine Strömungsgeschwindigkeit zwischen dem Zulauf und dem zweiten Zulauf im Vergleich zu einer geradlinigen bzw. gegenüberliegenden Anordnung verringert werden.

Erfindungsgemäß münden der Zulauf und der zweite Ablauf gegenüberliegend in die Kammer und der erste Ablauf ist bezügtich des Zulaufs seitlich an der Kammer angeordnet.

Zur fluidischen Verbindung des Zulaufs mit dem zweiten Ablauf kann das Filterelement eine Öffnung aufweisen, welche den zweiten Ablauf dicht umgibt. Für eine einfache und geradlinige Strömungsgeometrie kann die Öffnung vorzugsweise eine mittige Öffnung sein.

Es kann eine weitere Ausgestaltung sein, dass der zweite Ablauf zumindest teilweise als ein Stutzen ausgebildet ist, welcher von einer Kammerwand durch den zweiten Kammerteil bis mindestens zu der Öffnung in dem Filterelement verläuft, wobei der Stutzen bei einer Strömung durch die Kammer von dem Zulauf zu dem ersten Ablauf (z.B. bei einer Filterung) mittels eines Strömungskörpers verschließbar ist, und wobei der Stutzen bei einer Rückströmung von dem ersten Ablauf zu dem Zulauf mittels des Strömungskörpers nicht vollständig verschließbar ist (z.B. bei einem Selbstreinigungsablauf), z.B. durch ein Abheben des Strömungskörpers von dem Stutzen. Dadurch kann eine selbstschaltende Ventilfunktion in die Filtervorrichtung integriert werden, welche besonders einfach aufgebaut ist und z.B. nur ein einziges bewegliches Element aufzuweisen braucht, z.B. den Strömungskörper. Diese Ausgestaltung kann insbesondere für den Fall einfach umgesetzt werden, dass der Zulauf und der zweite Ablauf gegenüberliegend in die Kammer münden.

Es kann insbesondere eine Ausgestaltung sein, dass der Stutzen bei einer Strömung durch die Kammer von dem Zulauf zu dem zweiten Ablauf mittels des Strömungskörpers nicht vollständig verschließbar ist.

Vorteilhafterweise kann der erste Ablauf oder ein mit dem ersten Ablauf verbundener Strömungskanal einen größeren Strömungsquerschnitt aufweisen als der zweite Ablauf oder ein mit dem zweiten Ablauf verbundener Strömungskanal. Dadurch kann eine passive Ventilfunktion mittels des Strömungskörpers besonders einfach gesteuert werden. Diese Ventilfunktion sorgt dafür, dass das Filterelement entweder in der Filterstellung durchströmt oder in der Selbstreinigungsstellung umgangen wird. Alternativ oder zusätzlich kann der erste Ablauf mit einem Reservoir für gefiltertes Wasser ausgerüstet sein.

Eine besonders einfache Schaltung der Ventilfunktion in die Selbstreinigungsstellung kann dadurch erreicht werden, dass der Strömungskörper bei einer Strömung durch die Kammer von dem Zulauf zu dem zweiten Ablauf den Stutzen nicht vollständig verschließt.

Das Filterbehältnis des Haushalts-Wäschetrocknungsgeräts kann als eine Filtervorrichtung angesehen werden, welche einen ersten Ablauf und einen zweiten Ablauf aufweist, wobei über den ersten Ablauf in einem Haushaltsgerät eine gereinigtes Wasser als Nutzflüssigkeit, insbesondere Spülflüssigkeit, zuführbar ist und in oder an dem ersten Ablauf mindestens ein Filterelement zur Filterung der Flüssigkeit angeordnet ist, und über den zweiten Ablauf das Wasser aus dem Haushaltsgerät entfernbar ist, wobei in einer ersten Stellung das gereinigte Wasser durch den ersten Ablauf und das mindestens eine Filterelement pumpbar ist und in einer ersten Stellung das Wasser durch den ersten Ablauf und das mindestens eine Filterelement in umgekehrter Richtung ablassbar ist, und wobei in einer zweiten Stellung das Wasser durch den zweiten Ablauf entfernbar ist.

Diese Filtervorrichtung ist jedoch nicht auf das Vorhandensein des Filterbehältnisses angewiesen. So kann das mindestens eine Filterelement auch in dem ersten Ablauf eingesetzt sein. Der erste Ablauf kann als ein einteiliger oder als ein mehrteiliger Ablaufkanal ausgebildet sein. Eine Abzweigung des ersten Ablauf und des zweiten Ablaufs kann z. B. an einer Y-förmigen Verzweigung auftreten.

Das Haushalts-Wäschetrocknungsgerät kann bevorzugt mindestens ein Absperrventil aufweisen, das mit zumindest einem der Abläufe des Filterbehältnisses verbunden ist.

Es kann vorteilhaft sein, wenn das Haushalts-Wäschetrocknungsgerät eine Pumpe aufweist, welche mit dem Zulauf des Filterbehältnisses verbunden ist.

Die Aufgabe wird auch gelöst mittels eines Verfahrens zum Filtern von Wasser in einem Haushalts-Wäschetrocknungsgerät gemäβ Anspruch 9 wobei bei dem Verfahren (a) in einem Filterschritt (i) das zu filternde Wasser durch einen Zulauf in eine Kammer gepumpt wird, (ii) dann in der Kammer ein Filterelement durchströmt und (iii) dann gefiltert aus einem ersten Ablauf austritt; und (b) in einem Selbstreinigungsschritt das Pumpen des Wassers durch den Zulauf gestoppt wird, so dass zumindest ein Teil des Wassers durch das Filterelement zurückströmt.

Es ist eine Weiterbildung, dass mindestens ein Bauteil des Haushalts-Wäschetrocknungsgeräts, insbesondere Wärmetauscher, mit dem aus dem ersten Ablauf austretenden gefilterten Wasser bespült wird.

In den folgenden Figuren wird die Erfindung anhand von Ausführungsbeispielen schematisch genauer beschrieben. Dabei können zur besseren Übersichtlichkeit gleiche oder gleichwirkende Elemente mit gleichen Bezugszeichen versehen sein.
- Fig.1: zeigt in einer Prinzipskizze ein Wäschetrocknungsgerät mit ausgewählten, für das Verständnis der Erfindung hilfreichen Bauteilen,
- Fig.2: zeigt als Schnittdarstellung in Seitenansicht ein Filterbehältnis gemäß einer ersten erfindungsgemäßen Ausführungsform;
- Fig.3: zeigt als Schnittdarstellung in Seitenansicht ein Filterbehältnis gemäß einer zweiten erfindungsgemäßen Ausführungsform;
- Fig.4: zeigt als Schnittdarstellung in Explosionsansicht ein Filterbehältnis gemäß einer dritten erfindungsgemäßen Ausführungsform;
- Fig.5A: zeigt als Schnittdarstellung die Filtervorrichtung gemäß der dritten erfindungsgemäßen Ausführungsform in einer Filterstellung;
- Fig.5B: zeigt die Filtervorrichtung gemäß der dritten erfindungsgemäßen Ausführungsform in einer Selbstreinigungsstellung.

**Fig.1** zeigt ein Wäschetrocknungsgerät in Form eines beispielhaften Wäschetrockners WG. Der Wäschetrockner WG weist einen geschlossenen Prozessluftkreis mit einer Wäschetrommel WT und einem beidseitig daran anschließenden Prozessluftkanal PL auf. In der Wäschetrommel WT wird Wäsche W von warmer und trockener Prozessluft überströmt, welche dabei Feuchtigkeit aus der Wäsche W aufnimmt. Die dann feucht-warme Prozessluft wird folgend aus der Wäschetrommel WT durch den Prozessluftkanal PL zu einem Verdampfer VD einer Wärmepumpe (allg.: zu einem Wärmetauscher) gesaugt und in dem Verdampfer VD abgekühlt. Dadurch kondensiert der in der Prozessluft enthaltene Wasserdampf aus und läuft als Kondensatwasser K in eine Kondensatwasserwanne KW ab. Die hinter dem Verdampfer VD kühle Prozessluft wird weiter von einem Gebläse G angesaugt und folgend durch eine Heizung H geblasen In der Heizung H wird die Prozessluft aufgeheizt und wieder als trocken-warme Luft in die Wäschetrommel WT geblasen. In der Wäschetrommel WT nimmt die Prozessluft außer der Feuchtigkeit aus der Wäsche W auch Flusen auf, welche sich im folgenden Umlauf durch den Prozessluftkanal PL teilweise an dem Verdampfer VD anlagern und dessen Wirkungsgrad herabsetzen und teilweise mit dem Kondensatwasser K in die Kondensatwasserwanne KW gelangen.

Für eine Reinigung des Verdampfers VD kann eine Spüleinrichtung SP vorgesehen sein, welche mittels einer Pumpe P das Kondensatwasser K durch eine Steigleitung SL in einen Spülbehälter SB hochpumpen kann, in dem es zunächst gesammelt und bei Bedarf durch Öffnen eines Ventils VE1 schwallartig durch ein Fallrohr FR auf den Verdampfer VD abgelassen wird. Dadurch können Kühllamellen in dem Verdampfer VD mit Kondensatwasser K hoher Geschwindigkeit überströmt und so mitgerissen werden. So soll der Verdampfer VD von den Flusen befreit werden. Das flusenbehaftete Kondensatwasser K wird danach wieder in die Kondensatwasserwanne KW geleitet. Bei herkömmlichen Wäschetrocknern tritt das Problem auf, dass eine Reinigung des Verdampfers VD mit dem flusenbehafteten Kondensatwasser K eine nur beschränkte Reinigungswirkung ergibt, da sich die Flusen des aus dem Spülbehälter SB abgelassenen Kondensatwassers K wieder an dem Verdampfer VD ablagern können.

Bei dem vorliegenden Wäschetrocknungsgerät WG jedoch wird das flusenbehaftete Kondensatwasser K aus der Kondensatwasserwanne KW durch ein Filterbehältnis 1 gepumpt, das dazu dient, das an einem Zulauf 2 einströmende Kondensatwasser K in einer Filterstellung als gereinigtes Kondensatwasser K durch einen ersten Ablauf 3 in den Spülbehälter SB weiterzuleiten und in einer Selbstreinigungsstellung durch einen zweiten Ablauf 4 mit den aus dem Filterbehältnis 1 gelösten Flusen in den Abwasserkanal AW zu leiten. Alternativ kann der zweite Ablauf 4 zurück in den Kondensatwasserbehälter KW führen. Der erste Ablauf 3 und / oder der zweite Ablauf 4 können mittels jeweiliger Absperrhähne, z.B. Absperrventile, abgesperrt werden, wie hier beispielhaft durch ein zwischen dem ersten Ablauf 3 und dem Spülbehälter SB eingebrachtes Absperrventil VE2 angedeutet.

Mittels der Verwendung des Filterbehältnisses 1 kann der Verdampfer VD besser gereinigt werden. Das Filterbehältnis 1 kann beispielsweise mittels einer hier nicht gezeigten Steuereinheit automatisch betätigt werden und / oder durch eine Nutzerinteraktion, z.B. zum Aktivieren einer Selbstreinigungsfunktion des Wäschetrockners WG. Im Folgenden werden der Aufbau und die Funktionsweise des Ventils 1 anhand verschiedener Ausführungsformen erläutert. Das Filterbehältnis 1, die Pumpe P, das Absperrventil VE2, ein nicht gezeigtes Absperrventil zum Abwasserkanal AW und / oder die Steigleitung SL können als Teile einer Filtervorrichtung angesehen werden.

**Fig.2** zeigt ein Filterbehältnis 1a gemäß einer ersten Ausführungsform, beispielsweise zur Verwendung als das Filterbehältnis 1 in **Fig.1****.** Das Filterbehältnis 1a weist eine Kammer 5 auf, in welche in der hier gezeigten Ausrichtung der Zulauf 2 von unten mündet. In der Kammer 5 ist ein Filterelement 6 in Form eines Flusensiebs angeordnet, welches die Kammer 5 in einen ersten Kammerteil 5a und einen zweiten Kammerteil 5b unterteilt. Das Flusensieb weist hier eine ebene Filterlage oder Sieblage auf. In den ersten Kammerteil 5a münden sowohl der Zulauf 2 als auch - diesem direkt gegenüberliegend - der zweite Ablauf 4, während der erste Ablauf 3 in den zweiten Kammerteil 5b mündet. Dazu ist der zweite Ablauf 4 teilweise als ein Stutzen 7 ausgebildet, welcher von einer Kammerwand 8 der Kammer 5 ausgehend durch den zweiten Kammerteil 5b bis zu einer mittigen Öffnung 9 in dem Filterelement 6 verläuft. Das Filterelement 6 und der Stutzen 7 sind gegeneinander abgedichtet, so dass keine parasitären Strömungen an dem Filterelement 6 vorbeilaufen können. Ein Gehäuse 10 des Filterbehältnisses 1a ist hier aus zwei Gehäuseteilen 10a und 10b aufgebaut, wobei das Filterelement 6 zwischen die beiden Teilstücke 10a bzw. 10b eingesetzt ist.

In der Filterstellung ist ein zu dem zweiten Ablauf 4 zugehöriger Strömungskanal abgesperrt, während ein zu dem ersten Ablauf 3 zugehöriger Strömungskanal offen ist. Eine solche Filterstellung kann in **Fig.1** einer Stellung entsprechen, bei der Flüssigkeit in Form von Kondensatwasser K mittels der Pumpe P zu dem Zulauf 2 der Filtervorrichtung 1 bzw. 1a gepumpt wird und weiter aus dem ersten Ablauf 3 in den Spülbehälter SB hochgepumpt wird. In dieser Stellung läuft Kondensatwasser K von dem Zulauf 2 zum ersten Ablauf 3, und zwar durch das Filterelement 6. Dabei werden Flusen oder andere Schwebeteilchen im Kondensatwasser K an der zulaufseitigen Seite des Filterelements 6 zurückgehalten, und das durch den ersten Ablauf 3 ausgelassene Kondensatwasser K ist von diesen Flusen usw. gereinigt.

Zur Selbstreinigung des Filterbehältnisses 1a wird ein Hochpumpen des Kondensatwassers K durch den Zulauf 2 gestoppt, beispielsweise durch Anhalten der in **Fig.1** gezeigten

Pumpe P. Dadurch fließt in dem zweiten Kammerteil 5b, in dem ersten Ablauf 3 und ggf. in einem sich daran anschließenden Strömungskanal (z. B. der Steigleitung SL aus **Fig.1**) befindliches Kondensatwasser K zurück durch das Filterelement 6 und weiter durch den Zulauf 2. Diese Rückströmung hebt die an der zulaufseitigen, hier: unteren, Seite des Filterelements 6 befindliche Flusen ab.

Folgend werden der erste Ablauf 3 abgesperrt und der zweite Ablauf 4 geöffnet, und es wird die Pumptätigkeit wieder aufgenommen, z. B. durch ein Wiedereinschalten der Pumpe P in **Fig.1****.** Dadurch wird nun das besonders flusenbehaftete Kondensatwasser K durch den Stutzen 7 bzw. den zweiten Ablauf 4 aus der Filtervorrichtung 1a entfernt, beispielsweise in den Abwasserkanal AW aus **Fig.1****.**

Zur Rückkehr in die Filterstellung wird der Strömungskanal durch den ersten Ablauf 3 geöffnet und der Strömungskanal durch den zweiten Ablauf 4 geschlossen.

Dieses Filterbehältnis 1a weist den Vorteil auf, dass es ohne bewegliche Teile auskommt und lediglich durch ein geeignetes Versperren und Öffnen der Abläufe 3 und 4 sowohl eine effektive Filterleistung als auch eine einfache Selbstreinigungsmöglichkeit bereitstellt.

**Fig.3** zeigt ein Filterbehältnis 1b gemäß einer zweiten Ausführungsform, welches ebenfalls als die Filtervorrichtung 1 in **Fig.1** verwendet werden kann. Im Gegensatz zu der Ausführungsform aus **Fig.2** liegt nun der erste Ablauf 3 dem Zulauf 2 gegenüber, während der zweite Ablauf 4 seitlich in den ersten Kammerteil 5a mündet. Dadurch kann auch auf eine Öffnung im Filterelement 6 und ein Vorsehen eines Stutzens 7 verzichtet werden. Zudem ergibt sich der Vorteil, dass bei der Selbstreinigung das zurückfließende bzw. zurückströmende Kondensatwasser K das Filterelement 6 im Wesentlichen gleichmäßig durchströmt, während sich in der ersten Ausführungsform gemäß **Fig.2** hinter dem Stutzen 7 ein Strömungsschatten ergibt, in welchem Flusen an dem Filterelement 6 haften bleiben können. Auch das Gehäuse 10 der Filtervorrichtung 1b ist zweiteilig ausgeführt, wobei das Filterelement 6 zwischen den beiden Gehäuseteilen 10a bzw. 10b befestigt ist.

**Fig.4** zeigt ein Filterbehältnis 1c gemäß einer dritten Ausführungsform, welches ebenfalls als das Filterbehältnis 1 in **Fig.1** verwendbar ist. Das Filterbehältnis 1c ist eine Weiterbildung der in **Fig.2** gezeigten Grundform gemäß der ersten Ausführungsform. Diese Ansicht zeigt, dass das Filterelement 6 zum Zusammenbau des Filterbehältnisses 1c in das untere Gehäuseteil 10a eingelegt werden kann und mit einem O-Ring 11 nach außen abgedichtet werden kann. Zum Zusammenbau kann dann das obere Gehäuseteil 10b mit Druck auf das untere Gehäuseteil 10a aufgesetzt werden, wodurch sowohl das Filterelement 6 als auch der O-Ring 11 zwischen den beiden Gehäuseteilen 10a, 10b gehalten werden. Ein Querschnitt des ersten Ablaufs 3 beträgt ca. 20 mm, während ein minimaler Querschnitt des zweiten Ablaufs 4 erheblich geringer ist, nämlich hier mit ca. 7 mm etwa ein Drittel davon.

Zusätzlich zu der in **Fig.2** gezeigten Filtervorrichtung 1a ist nun ein Strömungskörper 12 zumindest teilweise in dem Stutzen 7 axial beweglich angeordnet und teilweise in dem ersten Kammerteil 5a. Der Strömungskörper 12 weist eine untere, dem Zulauf 2 gegenüberliegende Dichtscheibe 13 und einen zum Stutzen 7 gerichteten und in diesem axial geführten Führungsteil 14 auf. Die Funktionsweise dieser Filtervorrichtung 1c wird im Folgenden in den **Fig.5A** und **Fig.5B** genauer beschrieben, wobei **Fig.5A** die Filtervorrichtung 1 c in einer Filterstellung zeigt und **Fig.5B** die Filtervorrichtung 1c in einer Selbstreinigungsstellung zeigt.

In der in **Fig.5A** gezeigten Filterstellung ist der Ablauf 3 geöffnet (z.B. dadurch, dass das Absperrventil VE2 in **Fig.1** geöffnet ist), so dass Kondensatwasser K durch den Zulauf 2 in den ersten Kammerteil 5a hochströmt, z.B. durch die Pumpe P hochgepumpt wird. Aufgrund des großen Querschnitts des ersten Anlaufs 3 bilden sich ein hoher Volumenstrom und eine hohe Strömungsgeschwindigkeit aus. Der Strömungskörper 12 ist in der Strömung angeordnet, was durch die gegenüberliegende Anordnung des Zulaufs 2 und des zweiten Ablaufs 4 und einen geringen Abstand der zugehörigen Mündungen in den ersten Kammerteil 5a unterstützt wird. Der Strömungskörper 12 kann bei den Strömungsbedingungen der Filterstellung in Strömungsrichtung gegen die Schwerkraft dicht auf den Stutzen 7 gedrückt werden. Dadurch wird der zweite Ablauf 4 abgesperrt. Die Flüssigkeit beispielsweise in Form von Kondensatwasser K strömt um den Strömungskörper 12 herum durch das Filterelement 6 gereinigt in den zweiten Kammerteil 5b und weiter durch den ersten Ablauf 3 ab, z.B. zum Spülbehälter SB. Der Strömungskörper 12 bildet somit zusammen mit dem Stutzen 7 somit ein strömungsabhängiges 'passives' Absperrventil.

Bei dem Übergang zu der in **Fig.5B** gezeigten Selbstreinigungsstellung wird kein Kondensatwasser K mehr in den Zulauf 2 gepumpt, z.B. durch Ausschalten der Pumpe P. Dadurch strömt schwerkraftbedingt hochgepumptes bzw. sich höher als der erste Ablauf 3 befindliches Kondensatwasser K (z.B. Restflüssigkeit aus mit dem ersten Ablauf verbundenen Flüssigkeitskanälen wie Schläuchen oder Rohren, beispielsweise der Steigleitung SL) zurück in die Kammer 5 und weiter durch den Zulauf 2. Dabei werden die auf der Unterseite des Filterelements 6 befindlichen Verunreinigungen (Flusen usw.) von dem Filterelement 6 abgelöst und mitgerissen. Durch die ausbleibende nach oben gerichtete Strömung der Filterstellung und unterstützt durch die Rückströmung sinkt der Strömungskörper 12 schwerkraftbedingt und unterstützt durch die Rückströmung nach unten in Richtung des Zulaufs 2 und gibt den Stutzen 7 frei.

Folgend, z.B. nach einigen Sekunden, wird der erste Ablauf 3 abgesperrt, z.B. durch ein Schließen des Absperrventils VE2, und wieder Kondensatwasser K durch den Zulauf 2 gepumpt. Der Querschnitt des zweiten Ablaufs 4 ist jedoch zu klein, als dass eine Strömung aufgebaut werden kann, welche ausreicht, das Strömungselement 12 wieder dichtend auf den Stutzen 7 drücken zu können. Vielmehr bleibt der Stutzen 7 zu dem ersten Kammerteil 5a hin geöffnet, so dass nun das mit den abgereinigten Flusen versetzte Kondensatwasser K ungefiltert durch den zweiten Ablauf 4 ablaufen und entfernt werden kann, z.B. in den Abwasserkanal AW oder zurück in den Kondensatwasserbehälter KW.

Bei diesem Filterbehältnis 1 c kann somit durch eine die Wahl eines Querschnitts der jeweiligen Abläufe 3 und 4, eines Querschnitts der nachgeschalteten Strömungskanäle SL (Schlauch, Rohr usw.), einer Strömungskanallänge der nachgeschalteten Strömungskanäle SL und / oder einer Förderhöhe erreicht werden, dass sich ein Volumenstrom in der Filterstellung und ein Volumenstrom in der Selbstreinigungsstellung deutlich unterscheiden. Diese Asymmetrie in den Volumenströmen führt dazu, dass der beweglich gelagerte Strömungskörper 12 in der Filterstellung den zweiten Ablauf 4 verschließen und in der Selbstreinigungsstellung nicht verschließen kann. Eine solche Schaltcharakteristik kann z.B. durch eine Festlegung der Masse des Strömungskörpers mit eingestellt werden.

Selbstverständlich ist die vorliegende Erfindung nicht auf die gezeigten Ausführungsbeispiele beschränkt.

So mögen auch andere Haushaltsgeräte mit dem Filterbehältnis bzw. der Filtervorrichtung ausgerüstet sein, z.B. ein Geschirrspüler, wobei die Verunreinigungen dann beispielsweise Essensreste sein können.

Eine Absperrung eines Ablaufs bzw. eines zugehörigen Strömungskanals kann mittels mindestens eines Ventils durchgeführt werden. Dabei kann das mindestens eine Ventil ein Teil des Filterbehältnisses sein und / oder kann mit dem Filterbehältnis verbunden ein Teil der Filtervorrichtung sein. Die Abläufe bzw. die zugehörigen Strömungskanäle können einzeln abgesperrt werden oder mittels eines oder mehrerer gemeinsamer Ventile.

Allgemein kann der erste Ablauf zur Bereitstellung einer Nutzflüssigkeit verwendet werden, welche insbesondere eine Spülflüssigkeit sein kann. Dabei kann beispielsweise auch auf einen Spülbehälter verzichtet werden.

Die Abläufe sind nicht auf eine rechtwinklige Anordnung beschränkt, sondern können auch unter anderen geeigneten Winkeln zueinander in die Kammer führen.

### Bezugszeichenliste

- 1: Filtervorrichtung
- 1a: Filtervorrichtung
- 1b: Filtervorrichtung
- 1c: Filtervorrichtung
- 2: Zulauf
- 3: erster Ablauf
- 4: zweiter Ablauf
- 5: Kammer
- 5a: erstes Kammerteil
- 5b: zweites Kammerteil
- 6: Filterelement
- 7: Stutzen
- 8: Kammerwand
- 9: Öffnung in dem Filterelement
- 10: Gehäuse
- 10a: Gehäuseteil
- 10b: Gehäuseteil
- 11: O-Ring
- 12: Strömungskörper
- 13: Dichtscheibe
- 14: Führung
- AW: Abwasserkanal
- FR: Fallrohr
- G: Gebläse
- H: Heizung
- K: Kondensatwasser
- KW: Kondensatwasserwanne
- P: Pumpe
- PL: Prozessluftkanal
- SL: Steigleitung
- SP: Spülvorrichtung
- SB: Spülbehälter
- VD: Verdampfer
- VE1: Ventil
- VE2: Absperrventil
- W: Wäsche
- WG: Wäschetrocknungsgerät
- WT: Wäschetrommel

## Patentansprüche

1. Haushalts-Wäschetrocknungsgerät (WG), aufweisend mindestens ein Filterbehältnis (1; 1a; 1b; 1c), wobei das mindestens eine Filterbehältnis (1; 1a; 1b; 1c) mindestens aufweist:
- eine Kammer (5) mit einem Zulauf (2) für zu reinigendes Kondensatwasser (K), einem ersten Ablauf (3) und einem zweiten Ablauf (4) und
- ein Filterelement (6), welches zwischen dem Zulauf (2) und dem ersten Ablauf (3) angeordnet ist und die Kammer (5) in einen zulaufseitigen ersten Kammerteil (5a) und einen zweiten Kammerteil (5b) unterteilt,
- wobei das Filterbehältnis (1;1a;1b;1c) so ausrichtbar ist, dass der Zulauf (2) unterhalb des Filterelements (6) angeordnet ist und das Filterelement (6) unterhalb des ersten Ablaufs (3) angeordnet ist und
- wobei der zweite Ablauf (4) in den ersten Kammerteil (5a) mündet, und wobei weiter
- aus einer durch den Zulauf (2) in die Kammer (5) gedrückten Flüssigkeit am Filterelement (6) abgelagerte Teilchen beim Beenden des Drückens durch in die Kammer (5) zurückströmende Flüssigkeit von dem Filterelement (6) ablösbar und durch den zweiten Ablauf (4) entfernbar sind, und
- wobei ferner der Zulauf (2) und der zweite Ablauf (4) gegenüberliegend in die Kammer (5, 5a) münden und der erste Ablauf (3) bezüglich des Zulaufs (2) seitlich an der Kammer (5) angeordnet ist.

2. Haushalts-Wäschetrocknungsgerät (WG) nach Anspruch 1, bei dem der erste Ablauf (3) mit einer Spüleinrichtung (SB; FR), insbesondere Spüleinrichtung (SB; FR) für einen Wärmetauscher, verbunden ist.

3. Haushalts-Wäschetrocknungsgerät (WG) nach einem der vorhergehenden Ansprüche, bei dem das Filterelement (6) eine Öffnung (9), insbesondere mittige Öffnung, aufweist, welche den zweiten Ablauf (4, 7) dicht umgibt.

4. Haushalts-Wäschetrocknungsgerät (WG) nach Anspruch 3, bei dem der zweite Ablauf (4) zumindest teilweise als ein Stutzen (7) ausgebildet ist, welcher von einer Kammerwand (8) durch den zweiten Kammerteil (5b) bis mindestens zu der Öffnung (9) in dem Filterelement (6) verläuft, wobei der Stutzen (7) bei einer Strömung durch die Kammer (5) von dem Zulauf (2) zu dem ersten Ablauf (3) mittels eines Strömungskörpers (12) verschließbar ist, und wobei der Stutzen (7) bei einer Rückströmung von dem ersten Ablauf (3) zu dem Zulauf (2) mittels des Strömungskörpers (12) nicht vollständig verschließbar ist.

5. Haushalts-Wäschetrocknungsgerät (WG) nach Anspruch 4, bei dem der Stutzen (7) bei einer Strömung durch die Kammer (5) von dem Zulauf (2) zu dem zweiten Ablauf (4) mittels des Strömungskörpers (12) nicht vollständig verschließbar ist.

6. Haushalts-Wäschetrocknungsgerät (WG) nach einem der vorhergehenden Ansprüche, bei dem der erste Ablauf (3) oder ein mit dem ersten Ablauf (3) verbundener Strömungskanal (SL) einen größeren Strömungsquerschnitt aufweist als der zweite Ablauf (4) oder ein mit dem zweiten Ablauf (4) verbundener Strömungskanal.

7. Haushalts-Wäschetrocknungsgerät (WG) nach einem der vorhergehenden Ansprüche, bei dem das Filterelement (6) ein Flusensieb umfasst.

8. Haushalts-Wäschetrocknungsgerät (WG) nach einem der vorhergehenden Ansprüche, bei dem der Zulauf (2) des mindestens einen Filterbehältnisses (1; 1a; 1 b; 1 c) mit einem Kondensatwasserbehälter (KW) verbunden ist.

9. Verfahren zum Filtern von Wasser (K) in einem Haushalts-Wäschetrocknungsgerät (WG) mittels mindestens eines Filterbehältnisses (1; 1a; 1b; 1c), wobei das mindestens eine Filterbehältnis (1; 1a; 1b; 1c) mindestens aufweist:
- eine Kammer (5) mit einem Zulauf (2) für zu reinigendes Kondensatwasser (K), einem ersten Ablauf (3) und einem zweiten Ablauf (4) und
- ein Filterelement (6), welches zwischen dem Zulauf (2) und dem ersten Ablauf (3) angeordnet.ist und die Kammer (5) in einen zulaufseitigen ersten Kammerteil (5a) und einen zweiten Kammerteil (5b) unterteilt,
- wobei das Filterbehältnis (1:1a:1b;1c) so ausrichtbar ist, dass der Zulauf (2) unterhalb des Filterelements (6) angeordnet ist und das Filterelement (6) unterhalb des ersten Ablaufs (3) angeordnet ist und
- wobei der zweite Ablauf (4) in den ersten Kammerteil (5a) mündet, und wobei weiter
- aus einer durch den Zulauf (2) in die Kammer (5) gedrückten Flüssigkeit am Filterelement (6) abgelagerte Teilchen beim Beenden des Drückens durch in die Kammer (5) zurückströmende Flüssigkeit von dem Filterelement (6) ablösbar und durch den zweiten Ablauf (4) entfernbar sind, und
- wobei ferner der Zulauf (2) und der zweite Ablauf (4) gegenüberliegend in die Kammer (5, 5a) münden und der erste Ablauf (3) bezüglich des Zulaufs (2) seitlich an der Kammer (5) angeordnet ist, bei welchem Verfahren
in einem Filterschritt:
- das eine zu filternde Wasser (K) durch den Zulauf (2) in die Kammer (5) gepumpt wird,
- dann in der Kammer (5) das Filterelement (6) durchströmt, wobei an dem Filterelement (6) zu filternde Teilchen zurückgehalten werden, und
- dann als gefiltertes Wasser (K) aus dem ersten Ablauf (3) austritt;
und in einem Selbstreinigungsschritt:
- das Drücken, insbesondere Pumpen, des Wassers (K) durch den Zulauf (2) gestoppt wird, so dass zumindest ein Teil des Wassers (K) durch das Filterelement (6) zurückströmt, zurückgehaltene Teilchen dabei von dem Filterelement (6) ablöst und durch einen zweiten Ablauf (4) entfernt.

10. Verfahren nach Anspruch 9, bei dem mindestens ein Bauteil des Haushalts-Wäschetrocknungsgeräts (WG), insbesondere Wärmetauscher (VD), mit dem aus dem ersten Ablauf (3) austretenden gefilterten Wasser (K) bespült wird.

## Claims

1. Domestic laundry drying appliance (WG), comprising at least one filter container (1; 1 a; 1 b; 1 c), wherein the at least one filter container (1; 1 a; 1 b; 1 c) at least comprises:
- a chamber (5) with a feed (2) for condensation water (K) to be cleaned, a first drain (3) and a second drain (4) and
- a filter element (6), which is arranged between the feed (2) and the first drain (3) and subdivides the chamber (5) into a first chamber part (5a) at the feed side and a second chamber (5b),
- wherein the filter container (1; 1 a; 1 b; 1 c) is so alignable that the feed (2) is arranged below the filter element (6) and the filter element (6) is arranged below the first drain (3) and
- wherein the second drain (4) opens into the first chamber part (5a), and wherein further
- particles, which are deposited on the filter element (6), from a liquid pressure-fed via the feed (2) into the chamber (5) are detachable from the filter element (6) at the conclusion of the pressure-feeding by liquid backflowing in the chamber (5) and are removable via the second drain (4); and
- wherein in addition the feed (2) and the second drain (4) open oppositely into the chamber (5, 5a) and the first drain (3) is arranged laterally at the chamber (5) with respect to the feed (2).

2. Domestic laundry drying appliance (WG) according to claim 1, in which the first drain (3) is connected with a flushing device (SB; FR), particularly a flushing device (SB;FR) for a heat exchanger.

3. Domestic laundry drying appliance (WG) according to one of the preceding claims, in which the filter element (6) has an opening (9), particularly a central opening, which sealingly surrounds the second drain (4, 7).

4. Domestic laundry drying appliance (WG) according to claim 3, in which the second drain (4) is formed at least partly as a stub pipe (7), which extends from a chamber wall (8) through the second chamber part (5b) at least up to the opening (9) in the filter element (6), wherein the stub pipe (7) when flow takes place through the chamber (5) from the feed (2) to the first drain (3) is closable by means of a flow body (12) and wherein the stub pipe (7) when backflow takes place from the first drain (3) to the feed (2) is not completely closable by means of the flow body (12).

5. Domestic laundry drying appliance (WG) according to claim 4, in which the stub pipe (7) when flow takes place through the chamber (5) from the feed (2) to the second drain (4) is not completely closable by means of the flow body (12).

6. Domestic laundry drying appliance (WG) according to any one of the preceding claims, in which the first drain (3) or a flow channel (SL) connected with the first drain (3) has a larger flow cross-section than the second drain (4) or a flow channel connected with the second drain (4).

7. Domestic laundry drying appliance (WG) according to any one of the preceding claims, in which the filter element (6) comprises a lint filter.

8. Domestic laundry drying appliance (WG) according to any one of the preceding claims, in which the feed (2) of the at least one filter container (1; 1 a; 1 b; 1 c) is connected with a condensation water container (KW).

9. Method for filtering water (K) in a domestic laundry drying appliance (WG), comprising at least one filter container (1; 1 a; 1 b; 1 c), wherein the at least one filter container (1; 1a; 1b; 1 c) at least comprises:
- a chamber (5) with a feed (2) for condensation water (K) to be cleaned, a first drain (3) and a second drain (4) and
- a filter element (6), which is arranged between the feed (2) and the first drain (3) and subdivides the chamber (5) into a first chamber part (5a) at the feed side and a second chamber (5b),
- wherein the filter container (1; 1 a; 1 b; 1 c) is so alignable that the feed (2) is arranged below the filter element (6) and the filter element (6) is arranged below the first drain (3) and
- wherein the second drain (4) opens into the first chamber part (5a), and wherein further
- particles, which are deposited on the filter element (6), from a liquid pressure-fed via the feed (2) into the chamber (5) are detachable from the filter element (6) at the conclusion of the pressure-feeding by liquid backflowing in the chamber (5) and are removable via the second drain (4); and
- wherein in addition the feed (2) and the second drain (4) open oppositely into the chamber (5, 5a) and the first drain (3) is arranged laterally at the chamber (5) with respect to the feed (2),
in which method in a filter step:
- the water (K) to be filtered is pumped through the feed (2) into the chamber (5),
- then in the chamber (5) flows through the filter element (6), wherein particles to be filtered are restrained at the filter element (6), and
- then issues as filtered water (K) from the first drain (3),
and in a self-cleaning step:
- the pressure-feeding, particularly pumping, of the water (K) through the feed (2) is stopped so that at least a part of the water (K) flows back through the filter element (6), and restrained particles in that case detach from the filter element (6) and are discharged via a second drain (4).

10. Method according to claim 9, in which at least a component of the domestic laundry drying appliance (WG), particularly heat exchanger (VD), is flushed by the filtered water (K) issuing from the first drain (3).

## Revendications

1. Sèche-linge à usage domestique (WG) présentant au moins un récipient de filtrage (1 ; 1 a ; 1 b ; 1 c), l'au moins un récipient de filtrage (1 ; 1 a ; 1 b ; 1 c) présentant au moins :
- une chambre (5) ayant une arrivée (2) pour de l'eau de condensation (K) à purifier, une première sortie (3) et une deuxième sortie (4) et
- un élément de filtrage (6) lequel est disposé entre l'arrivée (2) et la première sortie (3) et divise la chambre (5) en une première partie de chambre (5a) côté arrivée et en une deuxième partie de chambre (5b),
- le récipient de filtrage (1 ; 1 a ; 1 b ; 1 c) étant orientable de manière à ce que l'arrivée (2) soit disposée en dessous de l'élément de filtrage (6) et que l'élément de filtrage (6) soit disposé en dessous de la première sortie (3) et
- la deuxième sortie (4) aboutissant dans la première partie de chambre (5a), et en outre
- des particules déposées sur l'élément de filtrage (6) provenant d'un liquide pressé dans la chambre (5) à travers l'arrivée (2) à l'achèvement de la pression par le liquide circulant en retour dans la chambre (5) étant détachables de l'élément de filtrage (6) et éliminables à travers la deuxième sortie (4), et
- en outre, l'arrivée (2) et la deuxième sortie (4) aboutissant dans la chambre (5, 5a) de manière opposée l'une à l'autre et la première sortie (3) étant disposée latéralement sur la chambre (5) par rapport à l'arrivée (2).

2. Sèche-linge à usage domestique (WG) selon la revendication 1, dans lequel la première sortie (3) est reliée à un dispositif de lavage (SB ; FR), notamment un dispositif de lavage (SB ; FR) pour un échangeur de chaleur.

3. Sèche-linge à usage domestique (WG) selon l'une quelconque des revendications précédentes, dans lequel l'élément de filtrage (6) présente une ouverture (9), notamment une ouverture centrale, laquelle entoure la deuxième sortie (4, 7) de manière étanche.

4. Sèche-linge à usage domestique (WG) selon la revendication 3, dans lequel la deuxième sortie (4) est réalisée au moins en partie en tant qu'une tubulure (7) laquelle s'étend d'une paroi de chambre (8) à travers la deuxième partie de chambre (5b) jusqu'à au moins l'ouverture (9) dans l'élément de filtrage (6), la tubulure (7), lors d'un écoulement à travers la chambre (5), de l'arrivée (2) vers la première sortie (3), étant fermable au moyen d'un corps d'écoulement (12), et la tubulure (7), lors d'un écoulement en retour, de la première sortie (3) vers l'arrivée (2), n'étant pas complètement fermable au moyen du corps d'écoulement (12).

5. Sèche-linge à usage domestique (WG) selon la revendication 4, dans lequel la tubulure (7), lors d'un écoulement à travers la chambre (5), de l'arrivée (2) vers la deuxième sortie (4), n'est pas complètement fermable au moyen du corps d'écoulement (12).

6. Sèche-linge à usage domestique (WG) selon l'une quelconque des revendications précédentes, dans lequel la première sortie (3) ou un canal d'écoulement (SL) relié à la première sortie (3) présente une section d'écoulement plus grande que la deuxième sortie (4) ou un canal d'écoulement relié à la deuxième sortie (4).

7. Sèche-linge à usage domestique (WG) selon l'une quelconque des revendications précédentes, dans lequel l'élément de filtrage (6) comprend un filtre à peluches.

8. Sèche-linge à usage domestique (WG) selon l'une quelconque des revendications précédentes, dans lequel l'arrivée (2) de l'au moins un récipient de filtrage (1 ; 1 a ; 1b ; 1 c) est reliée à un réservoir d'eau de condensation (KW).

9. Procédé de filtrage d'eau (K) dans un sèche-linge à usage domestique (WG) au moyen d'au moins un récipient de filtrage (1 ; 1 a ; 1 b ; 1 c), l'au moins un récipient de filtrage (1 ; 1 a ; 1 b ; 1 c) présentant au moins :
- une chambre (5) ayant une arrivée (2) pour de l'eau de condensation (K) à purifier, une première sortie (3) et une deuxième sortie (4) et
- un élément de filtrage (6) lequel est disposé entre l'arrivée (2) et la première sortie (3) et divise la chambre (5) en une première partie de chambre (5a) côté arrivée et en une deuxième partie de chambre (5b),
- le récipient de filtrage (1 ; 1 a ; 1 b ; 1 c) étant orientable de manière à ce que l'arrivée (2) soit disposée en dessous de l'élément de filtrage (6) et que l'élément de filtrage (6) soit disposé en dessous de la première sortie (3) et
- la deuxième sortie (4) aboutissant dans la première partie de chambre (5a), et en outre
- des particules déposées sur l'élément de filtrage (6) provenant d'un liquide pressé à travers l'arrivée (2) dans la chambre (5) à l'achèvement de la pression par le liquide circulant en retour dans la chambre (5) étant détachables de l'élément de filtrage (6) et éliminables à travers la deuxième sortie (4), et
- en outre, l'arrivée (2) et la deuxième sortie (4) aboutissant dans la chambre (5, 5a) de manière opposée l'une à l'autre et la première sortie (3) étant disposée latéralement sur la chambre (5) par rapport à l'arrivée (2), dans lequel procédé
dans une étape de filtrage :
- l'eau à filtrer (K) est pompée dans la chambre (5) à travers l'arrivée (2),
- puis, dans la chambre (5), traverse l'élément de filtrage (6), des particules à filtrer sur l'élément de filtrage (6) étant retenues, et
- sort ensuite hors de la première sortie (3) comme eau filtrée (K) ;
et dans une étape d'auto-nettoyage :
- la pression, notamment le pompage, de l'eau (K) à travers l'arrivée (2) est arrêtée, de sorte qu'au moins une partie de l'eau (K) circule en retour à travers l'élément de filtrage (6), détache en même temps de l'élément de filtrage (6) des particules retenues et les élimine à travers une deuxième sortie (4).

10. Procédé selon la revendication 9, dans lequel au moins un composant du sèche-linge à usage domestique (WG), notamment un échangeur de chaleur (VD), est lavé avec l'eau (K) filtrée sortant de la première sortie (3).
